# EUROPÄISCHE PATENTANMELDUNG

(11) **EP 3 460 591 A1**
(43) Veröffentlichungstag der Anmeldung: **27.03.2019**
(21) Anmeldenummer: 17193219.7
(22) Anmeldetag: 26.09.2017
(51) Int. Cl.: G04C 17/00, G04G 9/00

(54) **UHR**

(71) Anmelder: Habermann, Gerd, 8906 Bonstetten (CH)
(72) Erfinder: Habermann, Gerd, 8906 Bonstetten (CH)
(74) Vertreter: Keller & Partner Patentanwälte AG

(57) **Zusammenfassung**

Eine Uhr (1) umfasst eine Scheibe (20), mindestens einen mit einem Uhrwerk (40) verbundenen Uhrzeiger (43) zum Anzeigen der Uhrzeit, sowie ein Display (30) zur Darstellung von Informationen und/oder graphischen Elementen. Eine Oberseite der Scheibe (20) ist in montiertem Zustand zu dem mindestens einen Zeiger (43) gerichtet. Das Display (30) ist auf einer der Oberseite der Scheibe (20) gegenüberliegenden Unterseite der Scheibe (20) angeordnet. Die Scheibe (20) ist derart ausgebildet, dass auf die Oberseite der Scheibe (20) auftretende Lichtstrahlen (62), insbesondere Lichtstrahlen (62) im sichtbaren Wellenlängenbereich, zumindest teilweise reflektierbar sind und vom Display (30) emittierte Lichtstrahlen (60), welche auf die Unterseite der Scheibe (20) auftreffen, zumindest teilweise transmittierbar sind.

## Beschreibung

### Technisches Gebiet

Die Erfindung betrifft eine Uhr umfassend eine Scheibe, mindestens einen mit einem Uhrwerk verbundenen Uhrzeiger zum Anzeigen der Uhrzeit, sowie ein Display zur Darstellung von Informationen und/oder graphischen Elementen.

### Stand der Technik

Die Erfindung betrifft ein Zifferblatt für eine Uhr, insbesondere für eine Armbanduhr, mit einer mechanischen Anzeigeeinheit, umfassend ein Display zum Anzeigen von Informationen. Solche Zifferblätter sind aus dem Stand der Technik bekannt.

Die DE 000002821619 A1 (Junghans) offenbart eine elektronische Uhr in deren Gehäuse ein Analoganzeigewerk sowie eine LDC-Anzeigeeinheit angeordnet sind, wobei die LCD-Anzeigeeinheit im Gehäuse vor dem Analoganzeigewerk, dieses überdeckend, angeordnet ist. Die LCD-Anzeigeeinheit ist transparent ausgebildet.

Die EP 0 078 237 B1 (Auslab) offenbart eine Uhr mit analoger Anzeige, deren Zifferblatt aus einer LCD-Anzeigezelle besteht. Die Uhr enthält Organe zur analogen Zeitanzeige und eine Anzeigezelle, die die Rolle des Zifferblattes für die besagten beweglichen Organe bildet. Weiter umfasst sie eine zusammengesetzte Schicht mit einer LCD-Schicht, von der bestimmte Zonen unter der Wirkung eines elektrischen Feldes in ihrer Opazität modifiziert werden können, um eine Information anzuzeigen. In einem geschlossenen Raum, der durch eine vorderseitige Platte, eine rückseitige Platte definiert ist, ist die Flüssigkristallschicht angeordnet. Weiter sind Lichtreflexions- und Diffusionsmittel an der Rückseite der zusammengesetzten Schicht angeordnet.

Die bekannten Uhren mit Uhrzeiger und Display haben den Nachteil, dass die elektronischen Komponenten in der Uhr, insbesondere für Liebhaber mechanischer Uhren, zu präsent sind.

### Darstellung der Erfindung

Aufgabe der Erfindung ist es, eine dem eingangs genannten technischen Gebiet zugehörende Uhr zu schaffen, bei welcher trotz ein Display zur Darstellung von Informationen und/oder graphischen Elementen vorgesehen ist, womit ein Gestaltungsfreiraum möglichst geringfügig eingeschränkt ist.

Die Lösung der Aufgabe ist durch die Merkmale des Anspruchs 1 definiert. Gemäss der Erfindung ist eine Oberseite der Scheibe in montiertem Zustand zu dem mindestens einen Zeiger gerichtet, und wobei das Display auf einer der Oberseite der Scheibe gegenüberliegenden Unterseite der Scheibe angeordnet ist, und wobei die Scheibe derart ausgebildet ist, dass auf die Oberseite der Scheibe auftretende Lichtstrahlen, insbesondere Lichtstrahlen im sichtbaren Wellenlängenbereich, zumindest teilweise reflektierbar sind und vom Display emittierte Lichtstrahlen, welche auf die Unterseite der Scheibe auftreffen, zumindest teilweise transmittierbar sind.

Die Uhr weist damit einen Schichtaufbau auf. Die erste Schicht bildet das Display, danach folgen die Scheibe und schliesslich der Uhrzeiger. Das Uhrwerk ist vorzugsweise unterhalb der ersten Schicht, das heisst hinter dem Display angeordnet. Anders ausgedrückt ist das Display vorzugsweise zwischen dem Uhrwerk und der Scheibe angeordnet.

Unter dem Begriff Scheibe ist prinzipiell ein vorzugsweise flächiges Element zu verstehen, welches bevorzugt eben, aber auch sphärisch, asphärisch, torisch (mit gegebenenfalls unterschiedlichen Dicken) oder je nach Bedarf, ganz oder partiell, gewölbt, glatt, geriffelt, punktiert, rund, oval, eckig, und/oder jeweils in verschiedenen Varianten davon, auch unterteilt, ausgeführt sein kann. Sie liegt vorzugsweise im Wesentlichen als Kreisscheibe vor, kann grundsätzlich aber jede beliebige Form einnehmen. Vorzugsweise ist die Scheibe einstückig ausgebildet, kann aber auch mehrteilig ausgebildet sein. Die Scheibe ist vorzugsweise als einseitig lichtdurchlässiges Element ausgebildet. Solange keine Lichtstrahlen von dem Display emittiert werden, werden auch keine Lichtstrahlen durch die Scheibe transmittiert. Licht, das von oben auf die Scheibe auftrifft, wird, vorzugsweise vollständig oder zumindest im Wesentlichen vollständig reflektiert. Damit erscheint die Scheibe bei ausgeschaltetem Display und von oben betrachtet, zumindest teilweise, opak. Für die Gestaltung der Scheibe ergibt sich damit eine Vielzahl an Möglichkeiten. So kann die Scheibe derart ausgebildet sein, dass bei abgeschaltetem Display die Scheibe von oben betrachtet in einer Farbe, Schwarz, Weiss, gemustert oder anderweitig erscheint. Insbesondere kann die Scheibe in diesem Zustand mit Ziffern, Bildern, etc. versehen sein, welche bei eingeschaltetem Display von den Lichtstrahlen des Displays transmittiert werden. Damit kann zum Beispiel bei abgeschaltetem Display die Uhr in klassische Form, zum Beispiel in Form einer klassischen mechanischen Armbanduhr mit einem gestalteten Zifferblatt erscheinen, während lediglich bei eingeschaltetem Display ersichtlich wird, dass die Armbanduhr zusätzlich eine elektronische Komponente aufweist. Insbesondere wird damit in einer bevorzugten Ausführungsform, trotz der Optik einer ausschliesslich klassischen herkömmlichen mechanischen Uhr, eine Uhr mit Display erreicht.

Sobald nun das Display eingeschaltet wird, emittiert das Display Licht, welches auf die Oberfläche der Unterseite der Scheibe trifft und, zumindest teilweise, vorzugsweise im Wesentlichen vollständig, durch die Scheibe hindurch aus der Oberfläche der Scheibe austritt. Von oben betrachtet ist nun das von dem Display emittierte und durch die Scheibe transmittierte Licht ersichtlich. Das von dem Display emittierte Licht kann zur Darstellung von Informationen, wie zum Beispiel ein Datum, eine Uhrzeit einer anderen Zeitzone, einen Informations- beziehungsweise einen Warnhinweis bezüglich des Zustandes der Uhr oder dergleichen vorgesehen sein. Weiter können auch Informationen oder graphische Elemente dargestellt werden, welche über Bluetooth, Funk etc. an die Uhr gesandt wurden. Entsprechende Daten können über ein Smartphone, einen Computer, ein Tablet etc. an die Uhr gesandt werden. Die Daten können dabei in beliebiger Form versandt werden. Weiter kann zum Beispiel der Eingang einer SMS, E-Mail, MMS und dergleichen durch das Display signalisiert werden. Weiter können reduzierte Inhalte solcher Mitteilungen dargestellt werden, zum Beispiel ein Betreff einer E-Mail und dergleichen. Als graphische Elemente können zum Beispiel Symbole für Telefon, SMS, E-Mail, MMS, aber auch andere Icons, Emojis, Fotos, Pläne, Pfeile (z.B. für Navigationsbefehle) etc. vorgesehen sein. Dem Fachmann sind dazu aus dem Stand der Technik beliebige Informationen und Symbole oder Grafiken bekannt, welche auf einem Display einer Uhr dargestellt werden können.

Zur Bedienung des Displays können unterschiedliche, dem Fachmann bekannte Techniken vorgesehen sein. So kann eine Fernbedienung, zum Beispiel in Form eines Smartphones, eines Touchscreens, einer oder mehrerer Knöpfe an der Uhr und/oder an einem Armband vorgesehen sein. Dem Fachmann sind weitere Varianten bekannt.

Der Uhrzeiger ist zur Anzeige einer Uhrzeit ausgebildet und in dieser Form dem Fachmann hinreichend bekannt. Der Uhrzeiger kann dem Fachmann bekannte Formen aufweisen. Es können mehr als ein Uhrzeiger vorgesehen sein, so dass zum Beispiel Stunden und Minuten oder zusätzlich Sekunden, Datum, Ladezustand eines Automatiklaufwerks etc. angezeigt werden können. Die mehreren Uhrzeiger müssen nicht zwingend koaxial sein, sondern können über separate, vorzugsweise parallele Achsen gehalten sein, so dass zum Beispiel ein Ladezustand über eine zur Uhrzeit separate Achse angezeigt wird.

Vorzugsweise deckt die Scheibe das Display vollständig ab. Damit kann das Display in ausgeschaltetem Zustand optimal kaschiert werden.

In Varianten kann das Display auch nur teilweise durch die Scheibe überdeckt sein. Weitere Teile des Displays können auch mit Indizes, Appliken und dergleichen überdeckt sein. Schliesslich kann ein Teil des Displays auch offengelegt sein, so dass zum Beispiel eine Datumsanzeige in einem offenen Displayfeld gezeigt wird, während der Rest des Displays in abgeschaltetem Zustand unter der Scheibe kaschiert ist.

Bevorzugt ist die Scheibe als Zifferblatt mit Indizes zur Markierung einer Referenzzeit ausgebildet. Die Indizes können genau einen Punkt markieren, bei dessen Erreichen durch den Uhrzeiger eine bekannte Uhrzeit angezeigt wird. Weiter können aber auch mit 12 Indizes die Stunden oder mit 48 Indizes Viertelstunden durch den Stundenzeiger angezeigt werden. Dem Fachmann sind weitere Einteilungen bekannt. Die Indizes können in bekannter weise ausgebildet und aufgebracht sein, insbesondere gedruckt, geätzt, aufgesetzt, aufgeklebt sein, etc.

In Varianten kann auf die Indizes auch verzichtet werden.

Vorzugsweise umfassen die Indizes eine Applike, welche auf die Scheibe aufgesetzt ist. Die Applike kann als Schriftzug, als Indizes oder als Symbol, insbesondere als eine Marke oder dergleichen ausgebildet sein.

In Varianten kann auf die Applike auch verzichtet werden.

Vorzugsweise umfasst die Scheibe einen zentralen Durchgang für einen Zeigerstab, wobei der Zeiger mit dem Zeigerstab verbunden ist. Die Scheibe kann auch mehr als einen Durchgang für einen Zeigerstab umfassen, so dass mehrere parallel versetzt angeordnete Uhrzeiger vorgesehen sein können.

In Varianten kann die Scheibe auch mehrteilig ausgebildet sein, so dass die Teile um den Zeigerstab angeordnet werden können. Weiter kann der Zeiger auch am Aussenrand geführt sein, das heisst, von radial aussen nach innen ragen. Dazu kann der Uhrzeiger zum Beispiel an einem drehbaren Ring befestigt sein und der Zeigerstab kann auf dem Ring, in einer die Scheibe umlaufenden Ringnut befestigt sein.

Vorzugsweise umfasst die Scheibe Glas oder Plexiglas. Damit wird eine kostengünstig und einfach herstellbare Scheibe erreicht. Dem Fachmann sind auch andere Materialien, insbesondere Kunststoffe bekannt, welche sich für die Anwendung als Scheibe für die vorliegende Erfindung eignen. Insbesondere können auch Verbundstoffe, zum Beispiel mehrschichtige Gläser mit Kunststoffschichten etc. vorgesehen sein.

Vorzugsweise umfasst die Scheibe eine Beschichtung, womit insbesondere auf die Oberseite der Scheibe auftretende Lichtstrahlen, insbesondere Lichtstrahlen im sichtbaren Wellenlängenbereich, zumindest teilweise durch die Beschichtung reflektierbar sind und/oder vom Display emittierte Lichtstrahlen, welche auf die Unterseite der Beschichtung der Scheibe auftreffen, zumindest teilweise transmittierbar sind. Die Scheibe kann damit als sogenannter Einwegspiegel oder halbdurchlässiger Spiegel ausgebildet sein. Dazu kann zum Beispiel ein Floatglass mit einer oder mehreren interferenzoptischen Schichten, insbesondere zum Beispiel einer Metalloxidschicht, zum Beispiel auf Silber-oder Aluminiumbasis, versehen sein. Verfahren zur Herstellung solcher Einwegspiegel sind dem Fachmann hinreichend bekannt. Der Effekt des Einwegspiegels wird dadurch begünstigt, dass kein Aussenlicht in den Bereich des Displays gelangt. Damit ist die Uhr vorzugsweise derart ausgebildet, dass kein Licht einer anderen Quelle in den Displayraum eindringen kann.

Dem Fachmann sind auch Alternativen zur obig beschriebenen Beschichtung bekannt. Statt einer direkten Beschichtung mit Metalloxiden (Sputtern) kann zum Beispiel dem Glas eine entsprechende Eigenschaft auch durch eine Folie, eine Farbe, durch eine Kristallstruktur, eine Ätzung oder dergleichen verliehen werden.

Vorzugsweise ist das Uhrwerk als mechanisches Uhrwerk ausgebildet. Damit wird ein optimaler Kontrast respektive eine optimale Kombination zwischen analoger und digitaler Uhr erreicht. Insbesondere kann ein Aufzugswerk oder ein Werk einer Automatikuhr genutzt werden, um die Stromversorgung des Displays zu gewährleisten. Die Uhr kann auch mehrere Uhrwerke umfassen, insbesondere zum Beispiel mehrere mechanische Uhrwerke, aber auch zusätzlich ein oder mehrere digitale Uhrwerke, insbesondere elektrische und/oder Quarzuhrwerke.

In Varianten kann die Uhr statt des mechanischen Uhrwerks auch ein oder mehrere digitale Uhrwerke, elektrische Uhrwerke und/oder Quarzuhrwerke umfassen.

Vorzugsweise umfasst das Display ein LCD-Display oder ein LED-Display, insbesondere auch ein OLED-Display. Damit wird ein kostengünstig und einfach herstellbares Display erreicht. Dieses zeichnet sich dadurch aus, dass es vorzugsweise unterteilt ist, so dass ein oder mehrere Löcher für eine oder mehrere optionale Zeigerstäbe nicht erforderliche sind - die ein oder mehreren Löcher können durch die Anordnung der mehreren Display-Teile erreicht werden. Die mehrteilige Ausführung des Displays kann aber auch unabhängig von den Löcher für die Zeigerstäbe von Vorteil sein, insbesondere wenn zum Beispiel die digitale Anzeige an zwei lokal getrennten Stellen vorgesehen ist, kann der Einsatz von zwei Display-Teilen sowohl konstruktiv, aufgrund des Platzbedarfs, aber auch aus Kostengründen, aufgrund der kleinere Displayfläche, von Vorteil sein. Weiter kann das Display analog zur Scheibe verschiedenartig gewölbt ausgebildet sein.

In Varianten kann das Display auch entsprechend als Plasmadisplay ausgebildet sein.

Vorzugsweise ist die Uhr als Armbanduhr ausgebildet. In Varianten kann die Uhr aber auch als Standuhr, Wecker, Bahnhofsuhr oder einem anderen Anzeigemittel, etc. ausgebildet sein. Als anderes Anzeigemittel können Werbeplakate vorgesehen sein, welche eine Hintergrundbeleuchtung umfassen, womit das Werbeplakat mit einer anderen/zusätzlichen Information überstrahlt werden kann. Weiter kann ein Informationswürfel, insbesondere zum Beispiel ein Treffpunktwürfel derart ausgebildet sein, dass dieser zum Beispiel gegebenenfalls mit wichtige Informationen überstrahlt werden kann. So können Anzeigewürfel oder Werbefelder zum Beispiel bei einem Notfall als Anzeigemittel verwendet werden, z.B. um einen Fluchtweg anzuzeigen etc. Generell kann damit die hierbei beschriebene Technik unabhängig von der Anwendung in einem Uhrwerk verwendet werden.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendete Zeichnung zeigt:
- Fig. 1: eine Explosionsdarstellung einer Ausführungsform der erfindungsgemässen Uhr.

### Wege zur Ausführung der Erfindung

Die Figur 1 zeigt eine Explosionsdarstellung einer Ausführungsform der erfindungsgemässen Uhr 1. Die Uhr 1 ist vorliegend als Armbanduhr ausgebildet. Die Uhr kann aber auch als Taschenuhr, Tischuhr, Wanduhr, Bahnhofsuhr, Turmuhr etc. ausgebildet sein.

Die Uhr 1 umfasst ein Uhrengehäuse 50 mit einer im Wesentlichen kreiszylindrischen Aufnahme 51. In der Aufnahme 51 ist ein Uhrwerk 40 mit einer Aufnahme 41 für den Zeigerstab 42 aufgenommen, welches vorliegend vorzugsweise als mechanisches Uhrwerk ausgebildet ist, das Uhrwerk 40 kann aber auch elektrisch ausgebildet sein. Nicht dargestellt ist weiter eine Batterie, welche ebenfalls in der Aufnahme 51 aufgenommen ist.

Oberhalb des Uhrwerks 40 folgt ein Display 30 mit Anschlüssen 32 für die Energieversorgung mit der Batterie. Die notwendige Elektronik für die Datenaufbereitung, das allfällige Senden und Empfangen von Daten, welche auf dem Display angezeigt werden können, befindet sich vorliegend nicht näher dargestellt ebenfalls innerhalb des Uhrengehäuses 50. Das Display 30 ist vorliegend als LED-Display ausgebildet, kann aber auch als LCD-Display oder anderweitig ausgebildet sein. Mittig umfasst das Display 30 eine Öffnung 31, durch welche der Zeigerstab 42 hindurch geführt werden kann.

Oberhalb des Displays 30 ist die Scheibe, vorliegend ausgebildet als Zifferblatt 20, angeordnet. Alternativ kann statt die Scheibe auch separat zum Zifferblatt, insbesondere unterhalb des Zifferblatts angeordnet sein. Das Zifferblatt 20 umfasst eine Öffnung 21, durch welche der Zeigerstab 42 hindurch geführt werden kann. Weiter sind auf dem Zifferblatt 20 Indices 22 zur Anzeige der Uhrzeit angeordnet. Diese sind vorliegend als Appliken 22 ausgebildet und auf das Zifferblatt 20 aufgeklebt. Das Zifferblatt 20 besteht vorliegend aus Glas und ist mit Silberoxid beschichtet, so dass Lichtstrahlen 60 ausgehend vom Display 30 durch das Zifferblatt 20 hindurch, als Lichtstrahlen 61 aus der Oberseite des Zifferblatts 20 austreten, während aber Lichtstrahlen 62, welche von oben auf das Zifferblatt 20 auftreffen, von dem Zifferblatt 20 reflektiert werden. Dem Fachmann sind andere Materialien und Beschichtungen bekannt, womit derselbe Effekt erreicht werden kann.

Die Uhr 1 umfasst weiter den Zeigerstab 42, welcher vorliegend einen Stundenzeiger 43 und einen Minutenzeiger 44 umfasst. Zusätzlich können weitere Zeiger, insbesondere Sekundenzeiger oder weitere Zeiger für diverse Komplikationen vorgesehen sein (Datum, Chronometer etc.).

Schliesslich umfasst die Uhr 1 ein Deckglas 10, welches vorliegend aus Glas ausgebildet ist, aber alternativ auch aus Saphirglas, Kunststoff etc. ausgebildet sein kann.

Zusammenfassend ist festzustellen, dass erfindungsgemäss eine alternative Ausführungsform einer analogen Uhr mit einem Display geschaffen wird, bei welcher das Zifferblatt in herkömmlicher Weise und besonders variabel gestaltet werden kann.

## Patentansprüche

1. Uhr (1) umfassend eine Scheibe (20), mindestens einen mit einem Uhrwerk (40) verbundenen Uhrzeiger (43) zum Anzeigen der Uhrzeit, sowie ein Display (30) zur Darstellung von Informationen und/oder graphischen Elementen, **dadurch gekennzeichnet, dass**
- eine Oberseite der Scheibe (20) in montiertem Zustand zu dem mindestens einen Zeiger (43) gerichtet ist, und wobei
- das Display (30) auf einer der Oberseite der Scheibe (20) gegenüberliegenden Unterseite der Scheibe (20) angeordnet ist, und wobei
- die Scheibe (20) derart ausgebildet ist, dass auf die Oberseite der Scheibe (20) auftretende Lichtstrahlen (62), insbesondere Lichtstrahlen (62) im sichtbaren Wellenlängenbereich, zumindest teilweise reflektierbar sind und vom Display (30) emittierte Lichtstrahlen (60), welche auf die Unterseite der Scheibe (20) auftreffen, zumindest teilweise transmittierbar sind.

2. Uhr nach Anspruch 1, **dadurch gekennzeichnet, dass** die Scheibe (20) das Display (30) vollständig abdeckt.

3. Uhr nach Anspruch 1 oder 2, **dadurch gekennzeichnet, dass** die Scheibe (20) als Zifferblatt mit Indizes (22) zur Markierung einer Referenzzeit ausgebildet ist.

4. Uhr nach Anspruch 3, **dadurch gekennzeichnet, dass** die Indizes (22) eine Applike umfassen, welche auf die Scheibe (20) aufgesetzt ist.

5. Uhr nach einem der Ansprüche 1 bis 4, **dadurch gekennzeichnet, dass** die Scheibe (20) einen zentralen Durchgang (21) für einen Zeigerstab (42) umfasst, wobei der Zeiger (43) mit dem Zeigerstab (42) verbunden ist.

6. Uhr nach einem der Ansprüche 1 bis 5, **dadurch gekennzeichnet, dass** die Scheibe (20) Glas oder Plexiglas umfasst.

7. Uhr nach einem der Ansprüche 1 bis 6, **dadurch gekennzeichnet, dass** die Scheibe (20) eine Beschichtung umfasst, womit insbesondere auf der Oberseite der Scheibe (20) auftretende Lichtstrahlen (62), insbesondere Lichtstrahlen im sichtbaren Wellenlängenbereich, zumindest teilweise durch die Beschichtung reflektierbar sind und/oder vom Display (30) emittierte Lichtstrahlen (60), welche auf die Unterseite der Beschichtung der Scheibe (20) auftreffen, zumindest teilweise transmittierbar sind.

8. Uhr nach einem der Ansprüche 1 bis 7, **dadurch gekennzeichnet, dass** das Uhrwerk (40) als mechanisches Uhrwerk ausgebildet ist.

9. Uhr nach einem der Ansprüche 1 bis 8, **dadurch gekennzeichnet, dass** das Display (30) ein LCD-Display oder ein LED-Display umfasst.

10. Uhr nach einem der Ansprüche 1 bis 9, **dadurch gekennzeichnet, dass** sie als Armbanduhr ausgebildet ist.
